# FASCICULE DE BREVET EUROPEEN

(11) **EP 0 745 314 B1**
(45) Date de publication et mention de la délivrance du brevet: **10.06.1998**
(21) Numéro de dépôt: 95907725.6
(22) Date de dépôt: 01.02.1995
(51) Int. Cl.: H05B 6/22, B22D 41/60, H05B 6/02

(54) **MOYEN ET BATI POUR LE PRECHAUFFAGE D'UN CONDUIT DE COULEE DE METAL**
VORRICHTUNG UND GESTELL ZUM VORWÄRMEN EINES GIESSKANALS
DEVICE AND FRAME FOR PREHEATING A METAL CASTING CHANNEL

(30) Priorité: 14.02.1994 FR 9401795
(43) Date de publication de la demande: 04.12.1996
(73) Titulaire: SEVA, société dite,, F-71100 Chalon-sur-Saône (FR)
(72) Inventeur: COMARTEAU, Jean-Louis, F-71100 Chalon-sur-Saône (FR); BOUDOT, Daniel, F-71100 Saint-Rémy (FR); LIEBAUT, Christophe, F-71640 Mercurey (FR); NYKIEL, Patrice, F-71240 Beaumont-sur-Crosne (FR)
(74) Mandataire: Puit, Thierry
(86) Numéro de dépôt international: FR9500112
(87) Numéro de publication internationale: WO9522240

(56) Documents cités:
- EP-A- 0 103 220
- FR-A- 638 843
- FR-A- 1 476 160
- FR-A- 2 342 619
- FR-A- 2 670 697

## Description

La présente invention est relative au préchauffage d'un conduit de coulée de métal. Elle concerne en premier lieu un moyen de préchauffage d'un conduit, du type comportant sur sa longueur une pièce réfractaire creuse débouchante à section transversale fermée entourée d'un revêtement isolant, lui-même entouré d'un inducteur entouré d'un béton réfractaire contenu dans une carcasse.

La demande de brevet français N° 93 01 497 au nom de la Demanderesse décrit un conduit du type précité. Les conduits chauffants de transfert de métal sont particulièrement avantageux pour la transmission d'un métal à température de coulée élevée, notamment pour la coulée ascendante sous basse pression.

Lorsque les opérations de coulée présentent un caractère discontinu, le métal liquide peut ne pas être présent pendant une durée plus ou moins longue dans le conduit. Il est alors intéressant de garder celui-ci constamment préchauffé pendant cette durée.

Dans la technique classique, le préchauffage est obtenu au moyen d'un manchon suscepteur en graphite comportant une partie droite et une partie coudée qui présente quelques inconvénients d'exploitation liés à la complexité de la fabrication du chenal : difficultés de façonnage, difficultés de découpe, difficultés de centrage. Ces inconvénients augmentent le coût de fabrication du conduit.

Pour pallier ces inconvénients, il a été utilisé un organe chauffant de transmission de métal liquide. Cet organe du type à section transversale fermée remonte vers le haut et débouche sur sa face supérieure par un orifice de coulée pour l'alimentation d'au moins un moule et est du type comportant sur toute sa longueur au moins un moyen de chauffage constitué par un inducteur en forme de bobine dont les spires refroidies sont parcourues par un courant électrique alternatif.

Le chauffage et le maintien du métal liquide contenu dans le conduit réfractaire sont assurés par l'inducteur parcouru par un courant alternatif à moyenne ou haute fréquence. Ce mode de chauffage permet de transférer directement au métal liquide l'énergie électrique sous forme d'énergie thermique. Comme il n'utilise pas d'élément intermédiaire tel que le graphite, le transfert énergétique est direct et le rendement est meilleur. La fréquence parcourant l'inducteur est typiquement dans la gamme 1000-15000 Hertz.

Un tel organe n'assure plus lui-même son préchauffage interne, aussi bien avant une campagne de coulée, qu'entre deux opérations de coulée successives.

Dans la demande de brevet précitée n° 93 01 497, il a été envisagé de réaliser le préchauffage par un moyen secondaire comme celui utilisant le gaz. Cependant ce moyen de préchauffage ne peut pas être utilisé pour des conduits longs et de faible diamètre, comme par exemple un conduit d'une longueur d'un mètre et de diamètre inférieur à dix centimètres. De plus le chauffage au gaz n'est en général pas très précis.

On connaît par le document FR-A-2 342 619 un dispositif de chauffage constitué par un tube disposé à l'intérieur d'un four. Toutefois, ce dispositif est droit, et ne saurait s'adapter sans difficulté à un chenal de coulée courbe, long et de faible diamètre, à l'intérieur duquel le positionnement du tube doit être particulièrement précis, afin d'éviter tout contact avec la pièce réfractaire enveloppante.

Le document FR-A-2 670 697 décrit également un chenal de coulée, sans dispositif annexe de préchauffage.

L'invention a pour but de remédier à ces inconvénients. A cet effet, le moyen de préchauffage selon l'invention comprend l'inducteur du conduit de coulée et un élément constitué d'un matériau réfractaire et conducteur électrique pour rayonner l'énergie de manière uniforme sur la surface interne du conduit.

Suivant d'autres caractéristiques :
- l'élément constitué en matériau réfractaire et conducteur électrique est en métal austénitique, ce qui permet d'obtenir un bon rendement énergétique du début jusqu'à la fin du préchauffage ;
- l'élément en matériau réfractaire est en alliage de nickel contenant du chrome ;
- l'élément en matériau réfractaire est en graphite ;
- la section transversale de l'élément en matériau réfractaire est inférieure et centrée par rapport' au creux de la pièce réfractaire ;
- l'élément en matériau réfractaire est un tube droit à rayon de courbure constant.

L'invention a également pour objet un bâti pour le positionnement rapidement démontable, dans un conduit de coulée, d'un élément en matériau réfractaire conforme à celui décrit ci-dessus. Ceci dans le but de minimiser la perte thermique dans le conduit entre la fin du préchauffage et son remplissage par du métal.

Pour atteindre ce but, le bâti comprend une partie fixe et une partie mobile sur laquelle est fixé l'élément en matériau réfractaire. La partie fixe comporte un système de guidage de la partie mobile de manière à maintenir centré l'élément réfractaire dans la pièce pendant tout le déplacement.

Suivant d'autres caractéristiques :
- la partie fixe comprend des galets diabolos auxquels sont associés des rails de guidage appartenant à la partie mobile ;
- la partie fixe étant amovible, elle comporte au moins un moyen de fixation sur la carcasse et de centrage par rapport au conduit ;
- le moyen de centrage comporte un plot coopérant avec un logement aménagé dans la carcasse.

Un exemple de mise en oeuvre de l'invention va maintenant être décrit en regard des dessins annexés sur lesquels :
- La Fig. 1 représente schématiquement en coupe verticale un bâti et un moyen de préchauffage adapté à un conduit de coulée ;
- la Fig. 2 représente schématiquement en vue latérale le bâti et le moyen de préchauffage ;
- la Fig. 3 représente le détail d'un rail de la Fig. 2 entre les galets diabolos.
Le bâti 1 et le moyen de préchauffage 2 adapté au conduit de coulée 3 présentés à la Fig. 1 sont adaptés à la coulée sous basse pression de métaux à points de fusion élevés (aciers, superalliages, fontes). Le moyen de préchauffage est représenté en traits forts dans la position de travail (préchauffage), il est représenté en traits pointillés dans sa position de dégagement.

Le conduit 3 est fixé à un four 4 pouvant contenir du métal liquide.

Le conduit 3 se compose :
- d'une pièce de forme 5 en matériau céramique alumineux présentant un axe 6 de rayon de courbure R constant et une section transversale circulaire ;
- d'un revêtement isolant 7 en tissu fibreux entourant la pièce de forme 5 ;
- d'un inducteur hélicoïdal 8 constitué de plusieurs spires 9 noyées dans un béton réfractaire 10 contenu dans une carcasse métallique 11. L'inducteur est connecté à un générateur à courant alternatif, on applique à ses bornes a et b une tension U et une fréquence F.

Le moyen de préchauffage 2 est un tube métallique en alliage de nickel contenant 15 % de chrome. Il est cintré au rayon de courbure R de l'axe de la pièce de forme 5.

Le bâti 1 comprend une partie fixe parallélépipèdique mécanosoudée 12. Les éléments mécanosoudés sont assemblés verticalement et horizontalement pour former une cage d'écureuil. Un système de guidage 13 est solidaire de la partie fixe 12 du bâti. Le système de guidage est constitué de galets diabolos 14 disposés par trois (14a, 14b, 14c) dans un même plan vertical. Deux galets 14a, 14c sont situés à l'intérieur du cercle trajectoire C de l'élément de préchauffage 2. Le troisième galet 14b est situé à l'extérieur du cercle trajectoire C. Ces galets sont fixés sur une plaque 15, elle-même fixée sur l'élément mécanosoudé horizontal inférieur 16 de la partie fixe 12.

La partie fixe 12 du bâti peut être soulevée et déplacée au moyen d'un maneton de levage 17 fixé sur sa partie supérieure.

Sur l'élément inférieur horizontal 16 est fixé un dispositif de positionnement 18 sur la carcasse. Ce dispositif 18 comprend deux plaques verticales 19 et 20 s'étendant vers le bas et disposéesde part et d'autre de la carcasse. Des patins horizontaux 21 et 22 sont soudés respectivement sous les plaques 19 et 20. Le patin 22 est solidaire de plots 23 tronconiques. Les patins 21 et 22 viennent respectivement en appui sur des excroissances horizontales 24 et 25 de la carcasse métallique 11 situées à la partie supérieure du conduit de coulée 3. Sur la plaque 25 sont ménagés des perçages débouchants d'axe vertical et permettant le centrage du bâti 1 par l'intermédiaire des plots 23. Le bâti 1 comporte également une partie mobile 26 sur laquelle est fixé un manchon 27 permettant l'encastrement du moyen de préchauffage 2. Le moyen de préchauffage 2 est maintenu dans le manchon 27 au moyen d'une vis 28.

Comme représenté à la Fig. 2, la partie mobile comporte deux rails de guidage 29 et 30 positionnés chacun dans un plan vertical et cintrés au rayon de courbure R. Les rails de guidage 29 et 30 sont disposés de part et d'autre de l'élément de préchauffage 2 à une distance suffisante du conduit de coulée 3. Chaque extrémité inférieure des rails 29 et 30 comprend une butée d'arrêt 31 et 32. Chaque rail 29, 30 est guidé par un ensemble de trois galets 14a, 14b, 14c. Le plan de chaque rail 29, 30 coïncide avec le plan de l'ensemble des trois galets 14a, 14b, 14c.

Le rail 29 représenté en coupe transversale à la Fig. 3 est guidé entre les deux galets diabolos 14a et 14b, lesquels présentent une gorge 33a en forme de V permettant le guidage par centrage de l'arête 34 du rail 29.

Le rail est maintenu par un second galet 14b disposé du côté opposé de la coupe transversale du rail 29.

L'invention n'est nullement limitée à l'exemple décrit en regard des figures annexées. En variante l'élément de préchauffage 2 peut être formé d'une chaînette constituée de boulets reliés entre eux et pouvant être installés et retirés dans des conduits de formes complexes.

Suivant la valeur de la fréquence F, l'élément de préchauffage 2 peut être creux ou plein. Il est en effet plus judicieux d'utiliser un élément de préchauffage 2 creux lorsque la fréquence est élevée (10 000 Hz) et un élément de préchauffage 2 plein lorsque la fréquence F est basse (1000 Hz).

Ce moyen de préchauffage selon l'invention permet une élévation régulière et homogène de la température en tout point à l'intérieur du conduit 3, ce qui évite d'une part, les fissurations de la pièce réfractaire creuse 5 lors du préchauffage et d'autre part, de figer le métal liquide lors de son transfert au travers du conduit 3.

## Revendications

1. Moyen de préchauffage d'un conduit (3) de coulée de métal, du type comportant sur sa longueur une pièce (5) réfractaire creuse débouchante à section transversale fermée, successivement entourée d'un éventuel revêtement isolant (7), d'un inducteur (8), d'un béton réfractaire (10) contenu dans une carcasse (11), ledit moyen comprenant un élément (2) constitué d'un tube en matériau réfractaire et conducteur électrique pour rayonner l'énergie de manière uniforme sur la surface interne du conduit (3), la section transversale dudit élément (2) en matériau réfractaire étant inférieure et centrée par rapport au creux de la pièce réfractaire (5), caractérisé en ce que l'élément (2) en matériau réfractaire est un tube cintré, au même rayon de courbure R que l'axe de la pièce réfractaire creuse (5).

2. Moyen de préchauffage selon la revendication 1, caractérisé en ce que l'élément (2) constitué en matériau réfractaire et conducteur électrique est en métal austénitique.

3. Moyen de préchauffage selon l'une des revendications 1 ou 2, caractérisé en ce que ledit élément (2) en matériau réfractaire est en alliage de nickel contenant du chrome.

4. Moyen de préchauffage selon la revendication 1, caractérisé en ce que ledit élément (2) en matériau réfractaire est en graphite.

5. Bâti pour le positionnement rapidement démontable, dans un conduit de coulée (3), d'un élément (2) en matériau réfractaire conforme à l'une des revendications précédentes, caractérisé en ce qu'il comprend une partie fixe (12) et une partie mobile (26) sur laquelle est fixé l'élément en matériau réfractaire (2), la partie fixe (12) comportant un système de guidage (13) de la partie mobile (26) de manière à maintenir centré l'élément réfractaire (2) dans la pièce (5) pendant tout le déplacement.

6. Bâti selon la revendication précédente, caractérisé en ce que la partie fixe (12) comprend des galets (14, 14a, 14b, 14c) auxquels sont associés des rails de guidage (29, 30) appartenant à la partie mobile (26).

7. Bâti selon l'une des revendications 5 ou 6, caractérisé en ce que la partie fixe (12) étant amovible, elle comporte au moins un moyen de fixation sur la carcasse (11) et de centrage par rapport au conduit.

8. Bâti selon la revendication précédente, caractérisé en ce que le moyen de centrage comporte un plot (23) coopérant avec un logement aménagé dans la carcasse (11).

## Patentansprüche

1. Vorrichtung zum Vorwärmen eines Metallgießkanals (3), der über seine Länge ein hitzebeständiges hohles Mündungsteil (5) mit geschlossenem Querschnitt umfaßt, das nacheinander mit einer möglichen Isolierbeschichtung (7), einem Induktor (8) und einem in einer Ummantelung (11) enthaltenen hitzebeständigen Beton (10) umhüllt ist, wobei die Vorrichtung ein Element (2) enthält, welches aus einem Rohr gebildet ist, das aus einem elektrisch leitfähigen, hitzebeständigen Material besteht, um gleichmäßig Energie auf die Innenfläche des Kanals (3) abzustrahlen, wobei der Querschnitt des Elements (2) aus hitzebeständigem Material kleiner als der Hohlraum des hitzebeständigen Mündungsteils (5) und in bezug auf ihn zentriert ist, **dadurch gekennzeichnet, daß** das Element (2) aus hitzebeständigem Material ein Rohr ist, das mit demselben Krümmungsradius R wie die Achse des hitzebeständigen hohlen Mündungsteils (5) gebogen ist.

2. Vorwärmvorrichtung nach Anspruch 1, **dadurch gekennzeichnet, daß** das aus elektrisch leitfähigem, hitzebeständigem Material bestehende Element (2) aus austenitischem Metall ist.

3. Vorwärmvorrichtung nach Anspruch 1 oder 2, dadurch gekennzeichnet, daß das Element (2) aus hitzebeständigem Material aus einer chromhaltigen Nickellegierung besteht.

4. Vorwärmvorrichtung nach Anspruch 1, **dadurch gekennzeichnet, daß** das Element (2) aus hitzebeständigem Material aus Graphit besteht.

5. Gestell zur schnell entfernbaren Anordnung eines Elements (2) aus hitzebeständigem Material in einem Gießkanal (3) nach einem der vorhergehenden Ansprüche, **dadurch** **gekennzeichnet, daß** es einen feststehenden Teil (12) und einen beweglichen Teil (26) umfaßt, an welchem das Element (2) aus hitzebeständigem Material befestigt ist, wobei der feststehende Teil (12) derart ein Führungssystem (13) für den beweglichen Teil (26) enthält, daß das hitzebeständige Element (2) während der gesamten Bewegung im Mündungsteil (5) zentriert gehalten wird.

6. Gestell nach vorhergehendem Anspruch, **dadurch gekennzeichnet,** daß der feststehende Teil (12) Rollen (14, 14a, 14b, 14c) enthält, mit denen Führungsschienen (29, 30) verbunden sind, die zum beweglichen Teil (26) gehören.

7. Gestell nach Anspruch 5 oder 6, **dadurch gekennzeichnet, daß** der feststehende Teil (12) lösbar ist und mindestens ein Mittel zur Befestigung an der Ummantelung (11) und zur Zentrierung in bezug auf den Kanal enthält.

8. Gestell nach vorhergehendem Anspruch, **dadurch gekennzeichnet, daß** das Zentriermittel einen Stift (23) enthält, der mit einer in der Ummantelung (11) angebrachten Aufnahme zusammenwirkt.

## Claims

1. Means for preheating a metal-casting conduit (3), of the type comprising, over its length, a hollow open refractory part (5) having a closed transverse section and surrounded in succession by a possible insulating covering (7), an inductor (8), a refractory concrete (10) contained in a casing (11), said means comprising an element (2) consisting of a tube made of refractory and electrically conductive material for radiating the energy uniformly over the inner surface of the conduit (3), the transverse section of said element (2) made of refractory material being smaller than, and centred in relation to, the cavity of the refractory part (5), characterized in that the element (2) made of refractory material is a curved tube with the same radius of curvature R as the axis of the hollow refractory part (5).

2. Preheating means according to Claim 1, characterized in that the element (2) composed of refractory and electrically conductive material is made of austenitic metal.

3. Preheating means according to either of Claims 1 or 2, characterized in that said element (2) made of refractory material is made of chromium-containing nickel alloy.

4. Preheating means according to Claim 1, characterized in that said element (2) made of refractory material is made of graphite.

5. Frame for the rapidly-removable positioning, in a casting conduit (3), of an element (2) made of refractory material according to any of the preceding claims, characterized in that it comprises a stationary member (12) and a mobile member (26) to which the element made of refractory material (2) is fastened, the stationary member (12) comprising a system (13) for guiding the mobile member (26) so as to keep the refractory element (2) centred in the part (5) during the entire course of travel.

6. Frame according to the preceding claim, characterized in that the stationary member (12) incorporates rollers (14, 14a, 14b, 14c) associated with guide rails (29, 30) belonging to the mobile member (26).

7. Frame according to either of Claims 5 or 6, characterized in that, because the stationary member (12) is detachable, it comprises at least one means for attachment to the casing (11) and centring in relation to the conduit.

8. Frame according to the preceding claim, characterized in that the centring means comprises a pin (23) working in conjunction with a receptacle provided in the casing (11).
